# EUROPÄISCHE PATENTSCHRIFT

(11) **EP 4 084 878 B1**
(45) Veröffentlichungstag und Bekanntmachung des Hinweises auf die Patenterteilung: **05.08.2026**
(21) Anmeldenummer: 21713594.6
(22) Anmeldetag: 16.03.2021
(51) Int. Cl.: A62C 37/36, A62C 99/00, G08B 17/00

(54) **BRANDSCHUTZSTEUERUNGSVORRICHTUNG, BRANDSCHUTZVORRICHTUNG**
FIRE PROTECTION CONTROL DEVICE, FIRE PROTECTION DEVICE
DISPOSITIF DE COMMANDE DE PROTECTION CONTRE LES INCENDIES, DISPOSITIF DE PROTECTION CONTRE LES INCENDIES

(30) Priorität: 17.03.2020 DE 102020107319
(43) Veröffentlichungstag der Anmeldung: 09.11.2022
(73) Patentinhaber: BSS Sonderlöschanlagen GmbH, 90451 Nürnberg (DE)
(72) Erfinder: HELLMANN, Johann, 90451 Nürnberg (DE)
(74) Vertreter: Manitz Finsterwald Patent- und Rechtsanwaltspartnerschaft mbB
(86) Internationale Anmeldenummer: PCT/EP2021/056688
(87) Internationale Veröffentlichungsnummer: WO 2021/185839

(56) Entgegenhaltungen:
- EP-A1- 1 312 392
- EP-A1- 3 569 290
- EP-A1- 3 761 195
- WO-A1-2016/116898
- US-A1- 2002 040 940

## Beschreibung

Die vorliegende Erfindung betrifft eine Brandschutzsteuerungsvorrichtung, eine Brandschutzvorrichtung und ein Brandschutzsteuerungsverfahren. Soweit Brandschutz angesprochen ist, kann dies vorbeugender Brandschutz sein oder auch Brandbekämpfung eines existierenden Brandes. Einsatzgebiete sind Gebäude jeglicher Art, Industrieanlagen und Fahrzeuge, soweit sie umgrenzte bzw. geschlossene Räumlichkeiten aufweisen.

Bekannte Brandschutzvorrichtungen umfassen allgemeine Überwachungsvorrichtungen, Brandmeldeanlagen und Löschsteuerungszentralen. Brandmeldeanlagen dienen der Branderkennung und der Alarmierung. Hierfür weisen sie geeignete Sensoren auf, etwa Temperatursensoren, Infrarotsensoren, Rauchsensoren und ähnliches. Mehrere von Ihnen können in einem Raum verteilt sein, etwa an neuralgischen Stellen oder regelmäßig verteilt beispielsweise unter einer Raumdecke. Es können auch Alarmgeber vorhanden sein, beispielsweise sirenenhaft für eine Alarmierung an alle und/oder dedizierte Meldungskanäle hin zu bestimmten Zentralen, der Feuerwehr oder ähnlichem. Eine Löschsteuerzentrale kann Brandlöschanlagen steuern und überwachen. Sie kann Gasmelder umfassen, eine Ansteuerung für die Verwendung von Brandlöschgasen, Gasalarmierung und ähnliches. Eine Überwachungszentrale kann die verbauten Komponenten selbst überwachen und kann hierfür Sensorik, Meldetechnik und ggf. Aktorik aufweisen.

Einige der beschriebenen Komponenten bzw. Maßnahmen sind nur im Brandfall notwendig, etwa die Steuerung des Löschens sowie die Verwendung diesbezüglicher Komponenten. Andere Komponenten und Maßnahmen werden laufend vorbeugend benötigt und eingesetzt, etwa die Brandsensorik (Rauchmelder, Temperaturmelder, Infrarotmelder, ...) oder die Anlagenüberwachung.

Eine in jüngerer Zeit aufkommende Technik für den vorbeugenden oder aktiven Brandschutz ist die Sauerstoffreduktion. Man macht sich hier die Eigenschaft zunutze, dass die meisten Brände erlöschen, wenn der Sauerstoffgehalt unter eine bestimmte absolute oder relative Grenze in der umgebenden Atmosphäre bzw. Luft fällt. Die Grenze hängt von dem potentiell brennenden Material ab. Für viele Materialien liegt sie zwischen 13% und 17% Sauerstoffvolumen in der umgebenden Atmosphäre. Es ist deshalb ein Ansatz des vorbeugenden und bekämpfenden Brandschutzes, Sauerstoff durch Zufuhr eines anderen Gases, vorrangig Inertgas, insbesondere Stickstoff, zu verdrängen, so dass sein Anteil unter den genannten Grenzwert fällt. In vielen Anwendungen können dann Menschen immer noch ohne oder nur mit leichter Atemhilfe arbeiten, so dass die Sauerstoffreduktion durch Sauerstoffverdrängung mittels Stickstoff auch im vorbeugenden Brandschutz verwendet werden kann.

Die EP 3569 290 A1 beschreibt für eine Sauerstoffreduzierungsanlage verteilt vorgesehene Reglermodule.

Die US 2002/0040940 A1 beschreibt ein Inertisierungsverfahren, bei dem ein Feuererfassungsgerät mit einer Steuerung zusammenwirkt.

In bisherigen Installationen ist die Sauerstoffreduktion im Wesentlichen unabhängig von den übrigen Brandschutzmaßnahmen installiert. Fallweise können individuelle Schnittstellen zwischen den Systemen angelegt sein, um wechselseitig auf Daten bzw. Informationen zugreifen zu können. Das verdrängende Gas muss bevorratet und aus dem Vorrat dem einzustellenden Volumen zugeführt werden. Dies kann nach Maßgabe des Sauerstoffgehalts geregelt erfolgen.

Nachteile der bisherigen Systeme sind, dass die Verbindungen der Systeme aufwändig herzustellen und aufwändig zu warten sind und dann in ihrer Leistungsfähigkeit häufig begrenzt sind. Dies wiederum führt zu Doppelinstallationen insbesondere auf der Sensorikseite und somit zu erhöhtem Aufwand.

Aufgabe der Erfindung ist es, eine Brandschutzsteuerungsvorrichtung, eine Brandschutzvorrichtung und ein Brandschutzsteuerungsverfahren anzugeben, bei denen die Sauerstoffreduktion gut mit anderen Brandschutzkomponenten integriert ist.

Diese Aufgabe wird mit den Merkmalen des Anspruchs 1 gelöst.

Eine Brandschutzsteuerungsvorrichtung weist die Merkmale des Anspruchs 1 auf. Sie hat ein erstes Steuerungsmodul zur Steuerung einer Öffnungsvorrichtung einer Sprinkleranlage und ein zweites Steuerungsmodul zur Steuerung einer Sauerstoffreduktionsanlage.

Auf diese Weise ist die Steuerung der Sauerstoffreduktion technisch einfach mit der Steuerung der sonstigen Brandschutzvorrichtung verbunden, so dass wechselseitig wesentlich einfacher auf Daten und Informationen des jeweils anderen Moduls zugegriffen werden kann.

Zwischen den Modulen kann ein Kommunikationsmechanismus etabliert sein. Die Module können im Wesentlichen durch Software implementiert sein, die auf einer gemeinsamen Hardware laufen. Die gemeinsame Hardware kann ein einzelner Rechner sein oder können mehrere Rechner sein, die standardisiert untereinander vernetzt sind. Der Rechner kann ein Standard-Rechner sein. Er kann geeignete Merkmale hinsichtlich Ausfallsicherheit, Redundanz etc. aufweisen, die auch standardisiert sein können.

Der Informationsaustausch kann beispielsweise mittels gemeinsamer Nutzung von Speicherbereichen erfolgen. Es kann sich hierbei um nichtflüchtige Speicher (beispielsweise Festplatte) handeln oder um flüchtige Speicher (RAM, Register), die von beiden Modulen routinemäßig beschreibbar und lesbar sind.

Neben dem ersten Steuerungsmodul und dem zweiten Steuerungsmodul kann eine Schnittstellenvorrichtung bzw. ein Schnittstellenmodul vorgesehen sein, das für die beiden Steuerungsmodule in gleicher Weise zugänglich ist und das der Anbindung von Sensorik und Aktorik jenseits der Brandschutzsteuerungsvorrichtung dient. Auch die Schnittstellenvorrichtung bzw. das Schnittstellenmodul kann zur Kommunikation mit den beiden Steuerungsmodulen und/oder mit einem oder mehreren gemeinsam genutzten Speichern (nichtflüchtig, Festplatte, flüchtig, RAM, Register, ...) ausgelegt sein und kann insbesondere in diese Speicher schreiben und/oder aus ihnen lesen.

Auf diese Weise ist der Zugriff der beiden Steuerungsmodule auf Sensorik und Aktorik vereinheitlicht und unkompliziert möglich.

Die Brandschutzsteuerungsvorrichtung, insbesondere deren Schnittstellenvorrichtung bzw. Schnittstellenmodul, kann dazu eingerichtet bzw. ausgelegt sein, extern angeschlossene Sensorik und Aktorik wiederholt abzufragen und/oder anzusteuern. Diese Abfragen können für unterschiedliche Arten von Sensoren bzw. Aktoren mit unterschiedlichen Wiederholraten/Frequenzen erfolgen. Diese Wiederholraten/Frequenzen können veränderlich setzbar sein. Die Antworten auf Abfragen können z. B. zusammen mit Meta-Daten wie etwa Zeitdaten und/oder Absenderdaten in einem geeigneten Format beispielsweise zeitseriell fortlaufend gespeichert werden, etwa in eine Datenbank oder etwa in eine .xml-Datei oder ähnliches. Dementsprechend können die Module lesenden und/oder schreibenden Dateizugriff bzw. Datenbankzugriff haben.

Auf diese Weise wird die effiziente Nutzung der Schnittstellenvorrichtung möglich, indem Kapazitäten wohl angepasst verteilt werden. Das Schnittstellenmodul kann wie das erste und das zweite Steuerungsmodul mit Software implementiert sein. Die Software kann auf der gleichen Hardware (Rechner, Rechnerverbund) laufen wie die Steuerungsmodule. Auf diese Weise vereinfacht sich die Hardwarewartung beträchtlich.

Das erste Steuerungsmodul kann der Steuerung einer Brandmeldeanlage und/oder einer Löschsteuerungsanlage und/oder einer allgemeinen Überwachungsanlage dienen und dafür ausgelegt sein. Das zweite Steuerungsmodul ist zur Steuerung einer Sauerstoffreduktionsanlage ausgelegt und kann zur Durchführung der Erfassung des Sauerstoffgehalts der umgebenden Atmosphäre zur Ermittlung des Ist-Sauerstoffstoffgehalts, zum Vergleichen des Ist-Sauerstoffgehalts mit einem Soll-Sauerstoffgehalt, zur Steuerung von Gaszufuhr, insbesondere Schutz- oder Inertgaszufuhr wie beispielsweise Stickstoff, in Abhängigkeit vom Ist-Sauerstoffgehalt und gegebenenfalls zum Ändern des Soll-Sauerstoffgehalts ausgelegt sein.

Es kann ein Überprüfungsmodul vorgesehen sein, das Ergebnisse des ersten Steuerungsmoduls und des zweiten Steuerungsmoduls miteinander vergleicht und abhängig vom Vergleichsergebnis eine Meldung ausgeben kann. Auf diese Weise wird ein wechselseitiges Überprüfen der Module möglich, was deren Zuverlässigkeit erhöht und beispielsweise Fehlalarme verhindern kann.

Das erste Steuerungsmodul und das zweite Steuerungsmodul können dazu ausgelegt sein, Informationen von ein und demselben Brandmelder, insbesondere Rauchmelder und/oder Temperaturmelder und/oder Infrarotsensor, in ihre Verarbeitung einzubeziehen. Auf diese Weise müssen jeweils benötigte Sensoren nicht doppelt vorgesehen werden.

Auch können das erste Steuerungsmodul und das zweite Steuerungsmodul jeweils dazu ausgelegt sein, Informationen von ein und demselben Sauerstoffsensor in ihre Verarbeitung einzubeziehen.

Eine Sauerstoffreduktionsanlage benötigt einen Vorrat eines Sauerstoff verdrängenden Gases, das vorzugsweise für Menschen verträglich/ungiftig und zudem inert ist. Es kann sich hierbei um vergleichsweise reinen Stickstoff handeln. Wenn Sauerstoffreduktion gewünscht ist, kann einem insoweit zu steuernden Volumen das Sauerstoff verdrängende Gas (Stickstoff) zugeführt werden, so dass über sowieso vorhandene oder extra vorgesehene Undichtigkeiten die Normalatmosphäre mit Sauerstoff verdrängt wird und entweicht. Es verbleibt dann eine Sauerstoff reduzierte Atmosphäre im betrachteten Volumen, das umgrenzt ist. Das Volumen kann vergleichsweise klein sein und sich auf Schaltschränke oder kleine Räume beschränken. Es kann aber auch vergleichsweise große sein und beispielsweise mehrere Räume oder eine Lagerhalle umfassen.

Sensorik hierfür ist Sauerstoffsensorik, die in bekannter Skalierung einen relativen und/oder absoluten Anteil von Sauerstoff in der umgebenden Atmosphäre angibt. Solche Sauerstoffsensoren können vergleichsweise langsam sein mit Reaktionszeiten von über einer 1 s oder über 2 s, aber womöglich unter 20 s. Dies ist unschädlich, da Änderungen des Sauerstoffgehalts in einem Volumen auch nicht wesentlich schneller geschehen. Weitere Sensorik für die Sauerstoffreduktion kann Bevorratungssensorik sein, um feststellen zu können, wie viel verdrängendes Inertgas bevorratet ist, Leitungssensorik, um feststellen zu können, ob die Zuleitungen des Inertgases frei sind, allgemeine Flusssensorik und Drucksensorik und ähnliches. Aktorik kann Ventile zur Steuerung des Zuflusses von Inertgas in das zu steuernde Volumen umfassen, Signalisierung, Alarmgebung und ähnliches.

Die Sauerstoffsensorik im zu überwachenden Volumen kann mehrere Sensoren aufweisen, die räumlich verteilt sind und unabhängig voneinander arbeiten.

Die Sensorik für Brandmeldung, Löschsteuerung und allgemeine Überwachung kann Brandmelder aufweisen, insbesondere Temperatursensoren, Infrarotsensoren, Rauchdetektoren und ähnliches. Auch hier können Gassensoren oder Gasmelder vorhanden sein, um andere brandhemmende oder brandlöschende Gase erfassen zu können, geräteseitige Sensorik kann Drucküberwachung auf Sprinklerleitungen umfassen, Offensensorik für Absperrhähne, Flusssensorik für Fluidleitungen, insbesondere Wasserleitungen und Gasleitungen, Alarmgeber (Sirene, dedizierte Nachricht) und ähnliches.

Mindestens die Sauerstoffsensoren und die Brandsensoren (Temperaturmelder, Infrarotmelder, Rauchmelder) können zum Datenaustausch nach einem einheitlichen Protokoll ausgelegt sein. Sie können für die digitale Signalabgabe ausgelegt sein. Vorzugsweise sind alle im System eingebundenen Sensoren und Aktoren so ausgelegt.

Wenigstens die Sauerstoffsensoren und die Brandsensoren sind für den parallelen Anschluss an eine gemeinsame Signalleitung ausgelegt. Die gemeinsame Signalleitung kann eine Zweidrahtleitung sein, die in manchen Ausführungsformen auch die Energieversorgung der angeschlossenen Sensoren und gegebenenfalls Aktoren übernehmen kann. Die Signalabgabe auf die Leitung bzw. das Lesen von Signalen von der Leitung kann dann zeitseriell erfolgen. Vorzugsweise sind die Sensoren adressierbar, haben also eine im System eindeutige Adresse. Auch die Steuerungsschnittstelle für die Sensoren kann eine eindeutige Adresse haben. Vorzugsweise sind die Sensoren dazu ausgelegt, auf eine Aufforderung von der Steuerung her eine Nachricht an die Steuerung zu senden. Die Spannungsversorgung der Sensoren kann Gleichspannung aufweisen, beispielsweise 24 V Gleichspannung. Die Signalübertragung kann dieser Gleichspannung überlagert stattfinden. Die Amplitude wird so gewählt, dass sie außerhalb rauschüblicher Spannungsschwankungen liegt.

Indem mindestens Sauerstoffsensoren und Brandsensoren einheitlich ansprechbar und abfragbar sind, können ihre Informationen einfach von einer Steuerung eingeholt und dann von den jeweiligen Modulen geeignet verwendet werden.

Die gemeinsame Verbindungsleitung der Sensoren kann ringförmig mit der Steuerung verbunden sein. Bei Unterbrechung des Rings an einer Stelle kann jedenfalls die Signalisierung über den ununterbrochenen Leitungsteil fortgesetzt werden.

Ein Sauerstoffsensor kann auch zur Erfassung eines weiteren Gases ausgelegt sein, insbesondere eines weiteren für Löschzwecke eingesetzten Gases. Er kann dann dazu ausgelegt sein, Informationen betreffend Sauerstoff und betreffend das weitere Gas unterscheidbar voneinander auszugeben.

Bezüglich Kommunikations- und internen Verarbeitungsmerkmalen können Aktoren genauso ausgelegt sein wie Sensoren. Die Sensoren/Aktoren können individuell adressierbar sein und ein Adressregister zur ggf. auch wiederholten Beschreibung und nicht-volatilen Speicherung der eigenen Andresse aufweisen. Sie können digitale Komponenten aufweisen, die digitale Informationen empfangen, senden und geeignet umsetzen und interne Abläufe steuern. Sie können Analog/Digitalwandler aufweisen.

Es kann sich auf diese Weise ein System aus Sensoren und Aktoren ergeben, die parallel an eine einzige Leitung angeschlossen sind. Die einzige Leitung kann ringförmig oder an nur einem Ende mit der Steuerung verbunden sein. Alle kommunizieren nach einem einheitlichen Protokoll. Auf diese Weise vereinfacht sich Systemintegration und Systemwartung beträchtlich, da standardisierte Produkte genommen werden können und Wissen lediglich zu dem einen Standard notwendig ist, um Systempflege, Wartung etc. vornehmen zu können. Auch können Sensoren, etwa Brandsensoren oder Sauerstoffsensoren, von beiden Steuerungsmodulen gemeinsam verwendet werden. Sie müssen nicht doppelt vorgesehen werden.

Nachfolgend werden Bezug nehmend auf die Zeichnungen Ausführungsformen der Erfindung beschrieben. Es zeigen:
- Fig. 1: eine Brandschutzvorrichtung,
- Fig. 2: Details des Anschlusses von Sensoren und Aktoren,
- Fig. 3: Kommunikation auf einer Verbindungsleitung,
- Fig. 4: Verwendungsweisen von Sensorsignalen, und
- Fig. 5: schematisch den Aufbau eines Sensors oder Aktors.

Fig. 1 beschreibt eine Brandschutzvorrichtung 10. Sie kann für den vorbeugenden und für den löschenden Brandschutz ausgelegt sein. Sie weist eine Brandschutzsteuerungsvorrichtung 11 auf. Diese arbeitet im Wesentlichen digital. Es kann sich dabei um einen herkömmlichen Rechner oder um mehrere herkömmlich vernetzte Rechner handeln.

Die Brandschutzsteuerungsvorrichtung 10 hat mindestens ein erstes Steuerungsmodul 12 zur Steuerung einer allgemeinen (vorbeugenden und/oder löschenden) Brandschutzvorrichtung und ein zweites Steuerungsmodul 13 zur Steuerung einer Sauerstoffreduktionsanlage.

Zwischen den beiden Steuerungsmodulen 12, 13 kann ein Kommunikationsmechanismus etabliert sein. Er kann dadurch implementiert sein, dass ein gemeinsam zugänglicher

Speicher 15 (flüchtig und/oder nichtflüchtig und/oder RAM und/oder Register und/oder Festplatte) gemeinsam genutzt wird. Eines der Module schreibt in den Speicher 15. Das andere der Module liest das Geschriebene aus dem Speicher 15. Eine direkte Kommunikation zwischen den Modulen 12, 13 kann eine sonst wie geeignete Signalisierung umfassen. Auf diese Weise können die Module einfach Informationen austauschen, etwa Erfassungsergebnisse. Durch die Verwirklichung/Implementierung in einer einheitlichen Hardware 11 wird die kreuzweise Kommunikation vergleichsweise einfach, weil viele Funktionen im Wege beispielsweise des Multitaskings oder der standardisierten Vernetzung von Rechnern sowieso vorhanden sind und nicht eigens angelegt werden müssen.

Es kann ein Schnittstellenmodul 14 vorgesehen sein, das die Kommunikation mit der externen Sensorik/Aktorik bewerkstelligt und verwaltet. Intern kann das Schnittstellenmodul 14 mit dem gemeinsamen Speicher 15 kommunizieren und beispielsweise hier Daten volatil oder nicht volatil einspeichern, die von den Sensoren von extern her empfangen wurden, womöglich zeitseriell hintereinander weg und ggf. zusammen mit administrativen bzw. Metadaten wie Zeitstempel, Absenderadresse. Die Speicherung kann in einem Datenbanksystem erfolgen oder unmittelbar in laufend fortgeschriebenen Dateien. Und andererseits können Daten gelesen werden, die extern an Sensoren und/oder Aktoren auszugeben sind.

Nach extern kann das Schnittstellenmodul 14 eine hardwareinterne Schnittstelle 18a aufweisen, etwa USB, CAN, RS/232 oder ähnliches. Extern kann gegebenenfalls noch ein Gateway 18c vorhanden sein, um Anpassungen für die Kommunikationsschnittstellen der Aktoren/Sensoren sendend und empfangend vornehmen zu können.

In der realen Programmierung kann der Softwareteil des Schnittstellenmoduls 14 Teil des ersten Steuerungsmoduls 12 oder des zweiten Steuerungsmoduls 13 sein oder kann tatsächlich ein eigenes Softwarepaket im Sinne eines eigenen Moduls sein.

Nötigenfalls kann, wie schon gesagt, extern zur Steuerungshardware 11 ein Gateway 18c vorgesehen sein, um die Kommunikation zwischen Steuerungsvorrichtung 11 und den externen Leitungen/Sensoren/Aktoren vornehmen zu können.

21 bezeichnet eine gemeinsame Verbindungsleitung aller Sensoren und Aktoren. Nach Art eines Busses sind daran viele Sensoren und gegebenenfalls Aktoren angeschlossen. Jeder von ihnen kann eine im System eindeutige Adresse haben. Sie können auf diese Weise von der Steuerung 11 her, die die Adressen kennt, gezielt angesprochen werden. Der Anschluss der gemeinsamen Verbindungsleitung 21, die busartig ausgebildet sein kann, an die Steuerungsvorrichtung 11 kann an einem einzigen Punkt erfolgen oder kann, wie in Fig. 1 gezeigt, ringförmig erfolgen, indem beide Enden der gemeinsamen Leitung mit geeigneten Verbindern des Gateways 18c (falls dies vorhanden ist) oder der Steuerungsvorrichtung 11 selbst (Schnittstelle 18a) verbunden sind.

An die gemeinsame Verbindungsleitung 21 können viele unterschiedliche Sensoren angeschlossen sein. Von jeder Sensorart können mehrere gleiche an die Verbindungsleitung 21 angeschlossen sein. 22 soll einen Sauerstoffsensor symbolisieren zur Erfassung des Sauerstoffgehalts in der umgebenden Atmosphäre. 23 soll einen Infrarot- oder Temperatursensor symbolisieren zur Erfassung von Infrarotstrahlung und insbesondere von Temperatur zur Branddetektion. 24 soll einen Rauchmelder symbolisieren, mittels dessen unabhängig von Temperatur womöglich ein Brand erfasst werden kann. 25 soll ein Stellglied für die Sauerstoffreduktionsanlage symbolisieren. Es kann sich beispielsweise um ein Ventil zur Steuerung des Durchflusses bzw. Zuflusses von Sauerstoff verdrängendem Inertgas (z.B. vergleichsweise reiner Stickstoff) handeln. 26 soll ein Stellglied für eine Löschanlage symbolisieren. Beispielsweise kann es sich um ein Ventil zur Zuleitung eines Löschgases handeln oder um eine Öffnungsvorrichtung für Sprinkleranlagen oder ähnliches. 27 soll Sensorik für Löschanlagen symbolisieren, also beispielsweise Drucksensoren, Flusssensoren oder ähnliches. 28 soll eine an die gemeinsame Ringleitung angeschlossene Signalisierung symbolisieren, also etwa eine Sirene oder ähnliches.

Wenigstens die Sauerstoffsensoren 22 und die Brandsensoren (Infrarotsensor 23, Rauchdetektor 24) sind zur Anschaltung an die gemeinsame Verbindungsleitung 21 geeignet. Vorzugsweise sind alle genannten Sensoren und Aktoren zur Anschaltung an die genannte Ringleitung bzw. gemeinsame Verbindungsleitung 21 geeignet. Die Geeignetheit umfasst dabei wenigstens die einheitlich zu anderen Komponenten ausgebildete eingehende und ausgehende Signalisierung. Sie kann darüber hinaus auch die Spannungsversorgung umfassen, wenn diese über die gemeinsame Verbindungsleitung 21 bewerkstelligt wird.

Auf diese Weise können viele Sensoren und/oder Aktoren mit vergleichsweise geringem Verkabelungsaufwand angebunden werden. Und da der Kommunikationsstandard für alle angebundenen Sensoren/Aktoren der gleiche ist, ist auch die Kommunikation mit den Sensoren und Aktoren in vergleichsweise einfacher Weise möglich.

Es muss jedoch - wie bei anderen Implementierungen auch - Sorge dafür getragen werden, dass die zu kommunizierende Datenmenge zwischen Steuerungsvorrichtung 11 einerseits und Sensorik/Aktorik 22 - 28 an der Ringleitung 21 andererseits die Kapazitätsgrenzen des Schnittstellenmoduls 14, der Schnittstellen 18a, des Gateways 18c und der Ringleitung 21 nicht überschreitet. Es kann aber erwartet werden, dass mit der beschriebenen Technologie die gesamte Sensorik oder Aktorik einer Halle in der beschriebenen Weise angebunden werden kann. Sollten doch Kapazitätsgrenzen erreicht werden, kann dies durch Vorsehen einer (oder nötigenfalls mehrerer) weiteren gemeinsamen Leitung 21 und gegebenenfalls auch durch Skalierung der Steuerungsvorrichtung 11 aufgefangen werden. Systematisch aber sind die Schnittstellen und die Sensoren und Aktoren in ein einheitliches System eingebunden, was in einfacher Weise die wechselweise Signalisierung, Datenverwendung und Kommunikation erlaubt.

Fig. 1 zeigt ein Überprüfungsmodul 16, das Ergebnisse oder Teilergebnisse der Steuerungsmodule 12, 13 vergleichen und auswerten kann. Wenn beispielsweise das erste Steuerungsmodul eine kritische Situation erkennt, während das zweite Steuerungsmodul 13 einen Sauerstoffgehalt meldet, bei dem eine brandkritische Situation nicht entstehen kann, kann eine geeignete Ausgabe erfolgen oder ein relativierter Alarm erzeugt werden. Softwaretechnisch kann das Überprüfungsmodul 16 als eigene Software ausgelegt sein oder kann Teil des ersten Steuerungsmoduls 12 oder des zweiten Steuerungsmoduls 13 sein.

Die Steuerungsvorrichtung 11 kann auch ein Verwaltungsmodul 17 aufweisen, mittels dessen Systemadministratoren verwaltende, konfigurierende, prüfende und ändernde Maßnahmen treffen können. Das Verwaltungsmodul 17 kann seinerseits auf den gemeinsamen Speicher 15 zugreifen und dort etwa geeignete Werte, Parameter etc. setzen. Über das Schnittstellenmodul 14 kann gegebenenfalls auch auf Sensoren und Aktoren auf der gemeinsamen Leitung 21 zugegriffen werden, etwa um Adressen zu setzen oder abzufragen.

Angedeutet ist in Fig. 1 ein Bildschirm 29b, der über eine geeignete Schnittstelle 18b der Steuerungsvorrichtung an diese angebunden ist. Ebenso vorhanden ist dann eine nicht gezeigte Tastatur, um Eingaben tätigen zu können. Parallel hierzu kann auch eine Fernwartungsschnittstelle vorgesehen sein (nicht gezeigt), mittels derer die genannten administrativen Maßnahmen auch aus der Ferne und mittels Anbindung über ein leitungsgebundenes und/oder drahtloses Netzwerk durchgeführt werden können. Mit 29a ist allgemein eine Alarmeinrichtung angedeutet, die jenseits der Sensoren und Aktoren an der gemeinsamen Leitung 21 existiert. Es kann sich hier um eine Schnittstelle hin zu externen Einheiten wie Feuerwehr, Betriebsfeuerwehr, Systemadministrator oder ähnliches handeln. Auch sie kann in einheitlicher Weise von den vorhandenen Modulen angesprochen und benutzt werden.

Fig. 2 zeigt den Anschluss von Aktoren und/oder Sensoren an die gemeinsame Leitung 21. Die gemeinsame Leitung 21 kann eine Zweidrahtleitung geeigneten Leitungsquerschnitts sein, die mindestens Signale der angeschlossenen Sensoren und Aktoren übermittelt. Daneben kann sie auch Energie übermitteln und beispielsweise Gleichstrom geeigneter Spannung führen. Sie kann beispielsweise 12 V oder 24 V Gleichspannung führen. Faktisch kann die gemeinsame Leitung 21 eine oder mehrere nicht gezeigte Reserveleitungen mitführen. Die Sensoren und gegebenenfalls Aktoren 22 bis 28 sind in gleicher Weise parallel an die zwei Leitungen der gemeinsamen Leitung 21 angeschlossen und können auf diese Weise Signale empfangen und senden.

Jeder der Sensoren und Aktoren kann individuell adressierbar sein. Jeder der Sensoren und Aktoren kann zur digitalen Signalverarbeitung ausgelegt sein. Sie können in empfangenen Daten die eigene Adresse von anderen Adressen unterscheiden und Nachrichten für die eigene Adresse auswerten und andere ignorieren. Ein Sensor, bspw. ein Sauerstoffsensor, kann dazu ausgelegt sein, eine für seine eigene Adresse empfangene Nachricht als Abfrage seines Sensorwerts zu verstehen und kann dann protokollgemäß antworten. Ein Aktor kann dazu ausgelegt sein, eine für seine eigene Adresse empfangene Nachricht als Zusendung eines Stellbefehls zu verstehen und dementsprechende Maßnahmen zu tätigen.

Jeder Sensor/Aktor kann deshalb eine digital Signale verarbeitende Komponente aufweisen, die der Signalverwertung von der gemeinsamen Leitung 21 her und der Signalzubereitung für die gemeinsame Leitung 21 dient. Häufig wird eine Digital/Analog- bzw. Analog/Digital-Wandlung vorhanden sein, um in geeigneter Weise für die gemeinsame Leitung 21 digitale Signale erzeugen zu können.

Fig. 3 zeigt beispielhaft ein Kommunikationsschema. Gezeigt ist der Spannungsverlauf V(t) auf der gemeinsamen Leitung 21 über der Zeit. Es wird angenommen, dass zur Vermeidung gleichzeitig sendender Komponenten Master-Slave-ähnlich eine Komponente bevorzugt ist und die anderen abfragt. Die bevorzugte kann die Steuerungsvorrichtung 11 sein. Sie kann an einen bestimmten Sensor oder Aktor ein anfragendes Datenpaket 31 senden, das von der angefragten Komponente reflexartig mit einem antwortenden Datenpaket 32 beantwortet wird. Die Signalisierung kann der Gleichspannung überlagert erfolgen. Die Gleichspannung ist mit V₀ bezeichnet. Sie kann, wie schon gesagt, beispielsweise 24 V oder 12 V betragen. Dieser Gleichspannung kann eine signalisierende Pulsfolge überlagert sein. Fig. 3 zeigt hierzu nicht einzelne Pulse, sondern nur Zeitblöcke, innerhalb derer bestimmte Impulsfolgen gesendet werden. Die Impulsfolgen können in einer Richtung (nach oben oder nach unten) oder in beide Richtungen von V₀ abweichen. Die Amplitude kann so sein, dass sie jedenfalls aus herkömmlichen Rauschschwankungen und gegebenenfalls Induktionsspitzen herausragt.

Block 31a kann ein Synchronisationsblock sein, anhand dessen der Empfänger seine Zeitbasis auf die Zeitbasis des vorher gesendeten und von ihm empfangenen Pakets einstellen kann. 31b kann die Absenderadresse sein, was im gezeigten Beispiel dann die Adresse der Steuerungsvorrichtung selbst sein könnte. 31c kann die Empfängeradresse sein, also die Adresse des Zielgeräts. 31d kann ein womöglich nötiger Inhalt sein. Dies kann für Aktoren notwendiger sein als für Sensoren. 31e kann eine Schlusssequenz zur Beendigung der Signalfolge sein.

Reflexartig kann darauf die adressierte Komponente antworten, indem sie ein Antwortpaket 32 sendet. Es kann seinerseits ein Synchronisationsmuster 32a, ein Senderadresspaket (nicht gezeigt, ggf. entsprechend 31c) und ein Empfängeradresspaket 32c aufweisen. Außerdem kann es ein Inhaltspaket 32d aufweisen, in dem Information übertragen wird. Beispielsweise kann hier ein Sensor digital codiert Sensorgrößen übertragen. 32e kann wieder eine Schlusssequenz sein. Das Inhaltspaket 32d kann von der Länge her für alle Sender und Sendungen gleich lang sein oder kann unterschiedlich lang sein. Die empfängerseitige Verarbeitung in der Steuerung 11 kann abhängig von senderseitgen Merkmalen erfolgen, bspw. in Abhängigkeit von der Senderadresse des Inhaltspakets 32d (vorher im Feld 31c).

In der gezeigten Weise einheitlich können alle an die gemeinsame Leitung 21 angeschlossenen Komponenten (Sensoren/Aktoren) angesprochen und gegebenenfalls abgefragt werden. Es erfolgen einheitliche und deshalb einheitlich handhabbare Rückmeldungen, die über das Schnittstellenmodul 16 im gemeinsamen Speicher 15 beispielsweise abgelegt werden können und dort dann von den einzelnen Steuerungsmodulen 12, 13 abgefragt und dann verwendet werden können.

Das Schnittstellenmodul 14 kann dazu ausgelegt sein, die einzelnen Sensoren/Aktoren periodisch bzw. wiederholt abzufragen. Sie kann dazu ausgelegt sein, für unterschiedliche Arten von Sensoren und/oder für unterschiedliche Sensorindividuen unterschiedliche Wiederholraten einzustellen und zu verwirklichen. Beispielsweise sind Sauerstoffsensoren 22 oder allgemein Gassensoren vergleichsweise langsam darin, den zu erfassenden Wert in ein elektrisches Signal umzusetzen, so dass allgemein bei Sauerstoffsensoren und/oder bei anderen Gassensoren eine vergleichsweise langsame Wiederholrate ausreicht. Beispielsweise können sie alle 20 s abgefragt werden (Periodendauer vorzugsweise größer 3 oder 5 Sekunden, unter 2 min. oder unter 1 min.). Demgegenüber sind Strahlungssensoren/Infrarotsensoren 23 vergleichsweise schnell in ihrer Antwort, so dass sie häufiger abgefragt werden können, beispielsweise mit Periodendauern kleiner als 5 s oder 3 s oder 2 s. Das Schnittstellenmodul 14 kann allgemein dazu ausgelegt sein, für unterschiedliche Sensorarten oder sogar für jeweils unterschiedliche Sensoren (z. B. adressabhängig) unterschiedliche Wiederholraten der Abfrage einzustellen und diese dann umzusetzen. Eine Steuerung im Schnittstellenmodul ist dazu ausgelegt, die Kommunikationsvorgänge des Schnittstellenmoduls, ggf. auch in seiner Eigenschaft als Master eines Master-Slave-Systems, geeignet zu steuern. Die Wiederholraten für Abfragen von Sensoren und/oder für Kommunikationen mit Aktoren können als Teil der Systemkonfiguration sensorartabhängig oder adressabhängig in der Steuerung als Datei oder Datenbankeinträge hinterlegt sein. Auch weitere Informationen zu angeschlossenen Sensoren und/oder Aktoren und/oder weiteren Kommunikationspartnern können hier hinterlegt sein. Die hinterlegten Informationen können von einer Bedienperson setzbar und/oder löschbar und/oder änderbar und/oder ergänzbar sein. Für die Wiederholraten können Werte voreingestellt sein, die überschreibbar sein können. Auf diese Weise können Systemressourcen geeignet und angepasst zugeordnet und genützt werden. Ausgehend können die angeschlossenen Komponenten ggf. entsprechend den geltenden bzw. hinterlegten Wiederholraten angesprochen/abgefragt werden. Eingehend können Signale ausgewertet werden und ggf. Daten weitergeleitet werden. Etwa kann ein von einem Sensor eingegangenes Datenpaket in eine Datei oder in eine Datenbank eingeschrieben werden, womöglich ergänzt um die genannten Meta- und Verwaltungsdaten.

Ein Sauerstoffsensor kann dazu ausgelegt sein, auch andere Gase zu erfassen, die beispielsweise zum Löschen eines Brandes zum Einsatz kommen können. Seine Antwort auf eine Abfrage von der Steuerungsvorrichtung 11 her kann dann ein komplexeres Datenpaket 32d sein, das beispielsweise Messwerte für mehrere Gase angibt.

Fig. 4 zeigt schematisch die gemeinsame Verwendung von Sensoren bzw. deren Signale in den unterschiedlichen Steuerungsmodulen. Das erste Steuerungsmodul kann sowohl Daten des Sauerstoffsensors 22 wie auch Daten der Brandsensoren 23, 24 (Infrarot, Rauch, Temperatur) verwenden. Gezeigt ist eine Ausführungsform, bei der das Überprüfungsmodul 16 in das erste Steuerungsmodul 12 eingebettet ist. Beispielsweise kann das Überprüfungsmodul 16 die Daten der genannten Sensoren auswerten und gegeneinander vergleichen bzw. auf Plausibilität überprüfen.

Auch das zweite Steuerungsmodul 13 verwendet sowohl Daten des Sauerstoffsensors 22 wie auch Daten der Brandsensoren (Temperatursensor 23, Rauchmelder 24). Es ergeben sich auf diese Weise Systemvereinfachungen, da Sensorsignale einheitlich verwendet und einheitlich eingeholt werden können. Auch für die Wartung und Systemadministration ergeben sich Vereinfachungen, da nicht mehrere disparate Systeme und einzelfallschnittstellen zwischen ihnen beherrscht werden müssen, sondern lediglich ein standardisiertes System gewartet werden muss.

Fig. 5 zeigt einen möglichen Aufbau eines Sensors oder Aktors 21 - 28. Bezüglich Kommunikationsmerkmalen und womöglich auch internen Verarbeitungsmerkmalen können alle Komponenten, insbesondere auch Aktoren und Sensoren gleich ausgelegt sein. Die Sensoren/Aktoren können individuell adressierbar sein und ein Adressregister 55 zur ggf. auch wiederholten Beschreibung und nicht-volatilen Speicherung der eigenen Andresse aufweisen. Dies kann als Teil der Systemkonfiguration gesetzt sein oder abgefragt werden. Die Adressen würden ggf. der Adresse 31c in einem empfangenen anfragenden Datenpaket 31 entsprechen.

Sensoren und Aktoren können einen Digitalteil 53 aufweisen, der digitale Informationen empfangen, senden und geeignet umsetzen und interne Abläufe steuern kann. Sie können einen Micro- oder Nanocomputer 54 aufweisen. Sie können Analog/Digitalwandler 52 aufweisen. Der eigentliche Sensor oder Aktor, bspw. ein Magnetventil oder ein Infrarotsensor, wird in der Regel ein analog arbeitendes Analogteil 51 sein. Mit einer Schnittstelle 56 erfolgt der Anschluss an die gemeinsame Leitung 21. Die Schnittstelle 56 kann ein Gateway zur Protokollanpassung aufweisen.

Die in dieser Beschreibung und den Ansprüchen beschriebenen oder in einer Abbildung dargestellten Merkmale sollen auch dann als untereinander kombinierbar gelten, wenn ihre Kombination nicht ausdrücklich beschrieben ist, soweit die Kombination technisch möglich ist. Merkmale, die in einem bestimmten Kontext, einer bestimmten Ausführungsform, Figur oder einem bestimmten Anspruch beschrieben werden, sollen auch als von diesem Anspruch, Kontext, Ausführungsform oder Figur trennbar und als mit jeder anderen Figur, Anspruch, Ausführungsform oder Kontext kombinierbar angesehen werden, soweit dies technisch möglich ist. Ausführungsformen und Figuren sollen nicht als notwendigerweise ausschließlich gegeneinander verstanden werden. Beschreibungen eines Verfahrens oder eines Ablaufs oder eines Verfahrensschrittes oder eines Ablaufschrittes sind auch als Beschreibung von Einrichtungen und/oder eventuell Programmanweisungen von ausführbarem Code auf einem Datenträger zu verstehen, die für die Implementierung des Verfahrens oder des Ablaufs oder des Verfahrensschrittes oder des Ablaufschrittes geeignet sind, und umgekehrt.

### Bezugszeichenliste

- 10: Brandschutzvorrichtung
- 11: Brandschutzsteuerungsvorrichtung
- 12: erstes Steuerungsmodul
- 13: zweites Steuerungsmodul
- 14: Schnittstellenmodul
- 15: gemeinsamer Speicher
- 16: Überprüfungsmodul
- 17: Verwaltungsmodul
- 18a, 18b: Schnittstellen
- 18c: Gateway
- 21: gemeinsame Leitung
- 22: Sauerstoffsensor
- 23: Temperatursensor/Infrarotsensor
- 24: Rauchsensor
- 25: Sauerstoffreduktionsaktorik
- 26: Löschaktorik
- 27: Löschanlagensensorik
- 28: Alarmierung
- 29: Computerausgaben
- 31: Anfragendes Datenpakets
- 31a: Synchronisationsblock
- 31b: Absenderadresse
- 31c: Empfängeradresse
- 31d: Inhalt
- 31e: Schlusssequenz
- 32: antwortendes Datenpaket
- 32a: Synchronisationsmuster
- 32c: Empfängeradresse
- 32d: Inhalt
- 32e: Schlusssequenz
- 51: Analogteil
- 52: A/D-Wandler
- 53: Digitalteil
- 54: Micro/Nanocomputer
- 55: Adressregister
- 56: Schnittstelle

## Patentansprüche

1. Brandschutzsteuerungsvorrichtung (11) mit
einem ersten Steuerungsmodul (12), und einem zweiten Steuerungsmodul (13) zur Steuerung einer Sauerstoffreduktionsanlage,
**dadurch gekennzeichnet, dass**
das erste Steuerungsmodul (12) zur Steuerung einer Öffnungsvorrichtung (26) einer Sprinkleranlage ausgelegt ist.

2. Brandschutzsteuerungsvorrichtung (11) nach Anspruch 1, **gekennzeichnet durch** einen Kommunikationsmechanismus zwischen dem ersten Steuerungsmodul und dem zweiten Steuerungsmodul.

3. Brandschutzsteuerungsvorrichtung nach Anspruch 1 oder 2, mit einem Schnittstellenmodul (14) zum Empfangen von Daten von mehreren Sensoren, das dazu ausgelegt ist, Daten von wenigstens einem der Sensoren dem ersten Steuerungsmodul (12) und dem zweiten Steuerungsmodul (13) zugänglich zu machen,
wobei das Schnittstellenmodul (14) dazu ausgelegt ist, Sensoren unterschiedlicher Arten mit unterschiedlichen Abfragefrequenzen abzufragen, und eine Setzvorrichtung zum veränderlichen Einstellen der jeweiligen Abfragefrequenzen aufweisen kann.

4. Brandschutzsteuerungsvorrichtung (11) nach einem der vorherigen Ansprüche, bei der das erste Steuerungsmodul (12) und das zweite Steuerungsmodul (13) digital mit jeweils geeigneter Software implementiert sind, wobei sie einen gemeinsam genützten Rechner oder mit einem bekannten Protokoll vernetzte Rechner aufweisen,
und wobei das Schnittstellenmodul (14) digital mit geeigneter Software implementiert ist, die auf dem Rechner eines Steuerungsmoduls (12, 13) läuft.

5. Brandschutzsteuerungsvorrichtung (11) nach einem der vorherigen Ansprüche, bei der das das zweite Steuerungsmodul (13) zur Durchführung eines oder mehrerer der folgenden Schritte ausgelegt ist:
• Erfassen des Sauerstoffgehalts der umgebenden Atmosphäre zur Ermittlung des Ist-Sauerstoffgehalts,
• Vergleichen des Ist-Sauerstoffgehalts mit einem Soll-Sauerstoffgehalt,
• Steuern von Gaszufuhr in Abhängigkeit vom Ist-Sauerstoffgehalt,
• Ändern des Soll-Sauerstoffgehalts beim Übergang von vorbeugendem auf löschenden Brandschutz.

6. Brandschutzsteuerungsvorrichtung (11) nach einem der vorherigen Ansprüche, mit einem Überprüfungsmodul (16), das dazu ausgelegt ist, Ergebnisse des einen Steuerungsmoduls (12, 13) anhand von Ergebnissen des anderen Steuerungsmoduls (12, 13) zu überprüfen.

7. Brandschutzsteuerungsvorrichtung (11) nach einem der vorherigen Ansprüche, bei der das erste Steuerungsmodul (12) und das zweite Steuerungsmodul (13) jeweils dazu ausgelegt sind, Informationen von einem Rauchmelder (24) und/oder Temperaturmelder und/oder Infrarotsensor (23) in ihre Verarbeitung einzubeziehen.

8. Brandschutzsteuerungsvorrichtung (11) nach einem der vorherigen Ansprüche, bei der das erste Steuerungsmodul (12) und das zweite Steuerungsmodul (13) jeweils dazu ausgelegt sind, Informationen von einem Sauerstoffsensor (22) in ihre Verarbeitung einzubeziehen.

9. Brandschutzsteuerungsvorrichtung (11) nach einem der vorherigen Ansprüche, mit einer vom ersten Steuerungsmodul und vom zweiten Steuerungsmodul lesbaren und beschreibbaren Speichervorrichtung (15).

10. Brandschutzsteuerungsvorrichtung (11) nach einem der vorherigen Ansprüche, mit einem Verwaltungsmodul (17), das dazu ausgelegt ist, administrierende und/oder konfigurierende und/oder prüfende und/oder wartende Maßnahmen und/oder Systemeingriffe zu tätigen.

11. Brandschutzvorrichtung (10) mit
einer Brandschutzsteuerungsvorrichtung (11) nach einem der vorherigen Ansprüche,
mehreren Sauerstoffsensoren (22) zur Erfassung des Sauerstoffgehalts der umgebenden Atmosphäre,
mehreren Brandsensoren, die Rauchmelder (24) und/oder Infrarotsensoren (23) und/oder Temperaturmelder aufweisen,
einem oder mehreren Aktoren, darunter eine Öffnungsvorrichtung (26) einer Sprinkleranlage, und
einem Schnittstellenmodul (14) zum Austausch von Daten zwischen der Brandschutzsteuerungsvorrichtung (11) und den Sensoren (22-24) und Aktoren,
wobei die Sauerstoffsensoren (22) und die Brandsensoren und die Aktoren zum Datenaustausch nach einem einheitlichen Verfahren oder Protokoll ausgelegt sind.

12. Brandschutzvorrichtung nach Anspruch 11, bei der die Sensoren und die Aktoren parallel an eine gemeinsame Signalleitung (21) angeschlossen sind, die mit dem Schnittstellenmodul (14) verbunden ist.

13. Brandschutzvorrichtung nach Anspruch 12, bei der die gemeinsame Signalleitung (21) auch die Energieversorgungsleitung der angeschlossenen Sensoren und Aktoren ist.

14. Brandschutzvorrichtung nach Anspruch 12 oder 13, bei der die Sensoren und die Aktoren dazu ausgelegt sind, Daten nur auf eine Abfrage hin zu senden.

15. Brandschutzvorrichtung nach Anspruch 12, 13 oder 14, bei der ein Sauerstoffsensor (22) zur Erfassung wenigstens eines weiteren Gases ausgelegt ist.

## Claims

1. A fire protection control device (11) comprising
a first control module (12) and a second control module (13) for controlling an oxygen reduction system,
**characterized in that**
the first control module (12) is configured to control an opening device (26) of a sprinkler system.

2. A fire protection control device (11) according to claim 1, **characterized by** a communication mechanism between the first control module and the second control module.

3. A fire protection control device according to claim 1 or 2, comprising an interface module (14) for receiving data from a plurality of sensors that is configured to make data from at least one of the sensors accessible to the first control module (12) and the second control module (13),
wherein the interface module (14) is configured to query sensors of different types at different query frequencies and can comprise a setting device for variably setting the respective query frequencies.

4. A fire protection control device (11) according to any one of the preceding claims, in which the first control module (12) and the second control module (13) are implemented digitally with software that is suitable in each case, wherein they comprise a jointly used computer or computers networked using a known protocol,
and wherein the interface module (14) is implemented digitally with suitable software running on the computer of a control module (12, 13).

5. A fire protection control device (11) according to any one of the preceding claims, in which the second control module (13) is configured to perform one or more of the following steps:
• detecting the oxygen content of the surrounding atmosphere in order to determine the actual oxygen content,
• comparing the actual oxygen content with a target oxygen content,
• controlling a gas supply as a function of the actual oxygen content,
• changing the target oxygen content upon transition from preventive to extinguishing fire protection.

6. A fire protection control device (11) according to any one of the preceding claims, comprising a verification module (16) which is configured to verify results of the one control module (12, 13) based on results of the other control module (12, 13).

7. A fire protection control device (11) according to any one of the preceding claims, in which the first control module (12) and the second control module (13) are each configured to incorporate information from a smoke detector (24) and/or a temperature detector and/or an infrared sensor (23) into their processing.

8. A fire protection control device (11) according to any one of the preceding claims, in which the first control module (12) and the second control module (13) are each configured to incorporate information from an oxygen sensor (22) into their processing.

9. A fire protection control device (11) according to any one of the preceding claims, comprising a storage device (15) which can be read from and written to by the first control module and the second control module.

10. A fire protection control device (11) according to any one of the preceding claims, comprising a management module (17) which is configured to perform administrative and/or configuration and/or testing and/or maintenance measures and/or system interventions.

11. A fire protection device (10) comprising
a fire protection control device (11) according to any one of the preceding claims,
a plurality of oxygen sensors (22) for detecting the oxygen content of the surrounding atmosphere,
a plurality of fire sensors which comprise smoke detectors (24) and/or infrared sensors (23) and/or temperature detectors,
one or more actuators, including an opening device (26) of a sprinkler system, and
an interface module (14) for exchanging data between the fire protection control device (11) and the sensors (22-24) and actuators,
wherein the oxygen sensors (22), the fire sensors and the actuators are configured to exchange data according to a uniform method or protocol.

12. A fire protection device according to claim 11, in which the sensors and the actuators are connected in parallel to a common signal line (21) which is connected to the interface module (14).

13. A fire protection device according to claim 12, in which the common signal line (21) is also the energy supply line of the connected sensors and actuators.

14. A fire protection device according to claim 12 or 13, in which the sensors and the actuators are configured to transmit data only in response to a query.

15. A fire protection device according to claim 12, 13 or 14, in which an oxygen sensor (22) is configured to detect at least one further gas.

## Revendications

1. Dispositif de commande de protection contre l'incendie (11) comprenant
un premier module de commande (12) et un deuxième module de commande (13) pour commander une installation de réduction d'oxygène,
**caractérisé en ce que**
le premier module de commande (12) est conçu pour commander un dispositif d'ouverture (26) d'un système de sprinklers.

2. Dispositif de commande de protection contre l'incendie (11) selon la revendication 1, **caractérisé par** un mécanisme de communication entre le premier module de commande et le deuxième module de commande.

3. Dispositif de commande de protection contre l'incendie selon la revendication 1 ou 2, comprenant un module d'interface (14) destiné à recevoir des données provenant de plusieurs capteurs, qui est
conçu pour rendre les données d'au moins l'un des capteurs accessibles au premier module de commande (12) et au deuxième module de commande (13),
le module d'interface (14) étant conçu pour interroger des capteurs de différents types avec des fréquences d'interrogation différentes, et pouvant comporter un dispositif de réglage pour ajuster de manière variable les fréquences d'interrogation respectives.

4. Dispositif de commande de protection contre l'incendie (11) selon l'une des revendications précédentes, dans lequel le premier module de commande (12) et le deuxième module de commande (13) sont mis en œuvre numériquement à l'aide d'un logiciel approprié, comprenant un ordinateur partagé ou des ordinateurs mis en réseau selon un protocole connu,
et dans lequel le module d'interface (14) est mis en œuvre numériquement à l'aide d'un logiciel approprié fonctionnant sur l'ordinateur d'un module de commande (12, 13).

5. Dispositif de commande de protection contre l'incendie (11) selon l'une des revendications précédentes, dans lequel le deuxième module de commande (13) est conçu pour exécuter une ou plusieurs des étapes suivantes :
• détecter la teneur en oxygène de l'atmosphère environnante afin de déterminer la teneur en oxygène réelle,
• comparer la teneur en oxygène réelle à une teneur en oxygène de consigne,
• commander l'alimentation en gaz en fonction de la teneur en oxygène réelle,
• modifier la teneur en oxygène de consigne lors du passage d'une protection préventive contre l'incendie à une protection contre l'incendie par extinction.

6. Dispositif de commande de protection contre l'incendie (11) selon l'une des revendications précédentes, comprenant un module de vérification (16) conçu pour vérifier les résultats de l'un des modules de commande (12, 13) à l'aide des résultats de l'autre module de commande (12, 13).

7. Dispositif de commande de protection contre l'incendie (11) selon l'une des revendications précédentes, dans lequel le premier module de commande (12) et le deuxième module de commande (13) sont chacun conçus pour intégrer dans leur traitement des informations provenant d'un détecteur de fumée (24) et/ou d'un détecteur de température et/ou d'un capteur infrarouge (23).

8. Dispositif de commande de protection contre l'incendie (11) selon l'une des revendications précédentes, dans lequel le premier module de commande (12) et le deuxième module de commande (13) sont chacun conçus pour intégrer dans leur traitement des informations provenant d'un capteur d'oxygène (22).

9. Dispositif de commande de protection contre l'incendie (11) selon l'une des revendications précédentes, comprenant un dispositif de mémoire (15) lisible et inscriptible par le premier module de commande et par le deuxième module de commande.

10. Dispositif de commande de protection contre l'incendie (11) selon l'une des revendications précédentes, comprenant un module de gestion (17) conçu pour effectuer des mesures d'administration et/ou de configuration et/ou de contrôle et/ou de maintenance et/ou des interventions sur le système.

11. Dispositif de protection contre l'incendie (10) comprenant
un dispositif de commande de protection contre l'incendie (11) selon l'une des revendications précédentes,
plusieurs capteurs d'oxygène (22) destinés à détecter la teneur en oxygène de l'atmosphère environnante,
plusieurs capteurs d'incendie comprenant des détecteurs de fumée (24) et/ou des capteurs infrarouges (23) et/ou des détecteurs de température,
un ou plusieurs actionneurs, dont un dispositif d'ouverture (26) d'un système de sprinklers, et
un module d'interface (14) destiné à l'échange de données entre le dispositif de commande de protection contre l'incendie (11) et les capteurs (22-24) et les actionneurs,
les capteurs d'oxygène (22), les capteurs d'incendie et les actionneurs étant conçus pour échanger des données selon un procédé ou un protocole uniforme.

12. Dispositif de protection contre l'incendie selon la revendication 11, dans lequel les capteurs et les actionneurs sont raccordés en parallèle à une ligne de signal commune (21) qui est reliée au module d'interface (14).

13. Dispositif de protection contre l'incendie selon la revendication 12, dans lequel la ligne de signal commune (21) sert également de ligne d'alimentation électrique pour les capteurs et les actionneurs raccordés.

14. Dispositif de protection contre l'incendie selon la revendication 12 ou 13, dans lequel les capteurs et les actionneurs sont conçus pour n'envoyer des données qu'en réponse à une interrogation.

15. Dispositif de protection contre l'incendie selon la revendication 12, 13 ou 14, dans lequel un capteur d'oxygène (22) est conçu pour détecter au moins un autre gaz.
